# EUROPÄISCHE PATENTSCHRIFT

(11) **EP 1 100 987 B1**
(45) Veröffentlichungstag und Bekanntmachung des Hinweises auf die Patenterteilung: **19.03.2003**
(21) Anmeldenummer: 99961064.5
(22) Anmeldetag: 08.12.1999
(51) Int. Cl.: D05C 11/08, D05B 51/00

(54) **STICHBILDENDE MASCHINE UND VERFAHREN ZUM ERKENNEN VON FEHLFUNKTIONEN**
STITCH-FORMING MACHINE AND METHOD FOR DETECTING MALFUNCTIONS
MACHINE FORMANT DES POINTS DE COUTURE ET PROCEDE POUR DETECTER UNE ANOMALIE

(30) Priorität: 08.12.1998 DE 19856620
(43) Veröffentlichungstag der Anmeldung: 23.05.2001
(73) Patentinhaber: KSM-Kaiserslautern Stickmaschinen GmbH, 67661 Kaisserslautern (DE)
(72) Erfinder: CHRIST, Kurt, Zweibrücken (DE); MüLLER, Thomas, 67744 Medard (DE); STEPHAN, Kurt, 67732 Hirschhom (DE); HOSAGASI, Sevki, 67663 Kaiserslautern (DE); MÜLLER, Ulrich, 67655 Kaiserslautern (DE)
(74) Vertreter: Säger, Manfred, Dipl.-Ing.
(86) Internationale Anmeldenummer: EP9909657
(87) Internationale Veröffentlichungsnummer: WO00034563

(56) Entgegenhaltungen:
- DE-A- 2 606 035
- DE-A- 3 839 733
- DE-A- 4 013 648
- DE-A- 4 030 420
- US-A- 4 170 951
- US-A- 4 763 588

## Beschreibung

Die vorliegende Erfindung betrifft eine stichbildende Maschine, insbesondere Stickmaschine, Nähmaschine oder Nähanlage, mit mindestens einem Faden zum Sticken oder Nähen, nämlich mit mindestens einem Oberfaden und mit mindestens einem Unterfaden, und mit einer Vorrichtung zum Erkennen von Fehlfunktionen im Bereich des Fadens.

Die vorliegende Erfindung betrifft des weiteren ein Verfahren zum Erkennen von Fehlfunktionen im Bereich mindestens eines Fadens zum Sticken oder Nähen, nämlich mindestens eines Oberfadens und/oder mindestens eines Unterfadens, einer stichbildenden Maschine, insbesondere einer Stickmaschine, einer Nähmaschine oder einer Nähanlage.

Bei derartigen stichbildenden Maschinen werden zum Sticken gemäß dem Stepstichverfahren im Regelfall zwei Fäden verwendet, nämlich der sogenannte Oberfaden, der durch die Nähnadel geführt ist, und der sogenannte Unterfaden, der mittels einer Spulenkapsel zum Verknoten verwendet wird. Bei der Stichbildung sind der Oberfaden und der Unterfaden gleichermaßen beteiligt, so daß das Fehlen eines der beiden Fäden zu einer unerwünschten Fehlfunktion des stich- bzw. stickbildenden Vorgangs führt.

Wenn nun der Oberfaden reißt oder der Oberfadenvorrat im Begriffe ist, zu Ende zu gehen, ist dieser Zustand durch Beobachten von außen ohne weiteres zu erkennen; wenn jedoch der Unterfaden reißt oder der Unterfadenvorrat im Begriffe ist, zu Ende zu gehen, ist dieser Zustand von außen nicht unbedingt zu erkennen. Die stichbildende Maschine kann in diesem Fall sogar ein Stickmuster erzeugen,wobei das derart erzeugte Stickmuster jedoch nicht an seinem Träger haftet, weil die Verknotung nicht erfolgen konnte. Demzufolge kann das Stickmuster allein schon durch leichtes Ziehen am Faden vernichtet werden.

Aus den vorgenannten Gründen sind bei gattungsgemäßen stichbildenden Maschinen Meßeinrichtungen erforderlich, die das Fehlen des Oberfadens und/oder des Unterfadens automatisch erkennen. Obwohl das Fehlen des Oberfadens zwar leicht durch Beobachten zu erkennen ist, wird eine automatisierte Erkennung benötigt, um beispielsweise bei Auftreten eines Fadenbruchs die stichbildende Maschine sofort anhalten zu können.

Hierbei kommen heutzutage für die Oberfadenüberwachung verschiedene Prinzipien zum Einsatz, wie beispielsweise optische Methoden, bei denen der Oberfaden durch eine Art Lichtschranke geführt wird.

Alternativ kommt auch die Überwachung und Erkennung durch Fadenkraftmessung in Betracht, denn bei der Schlaufenbildung und beim Verknoten wird der Faden gezogen; durch Messung dieser durch die Fadenspannung hervorgerufenen Fadenkraft kann dann erkannt werden, ob der Oberfaden vorhanden ist.

Schließlich wird auch eine Oberfadenüberwachung durch einen elektrischen Schalter praktiziert, indem der Oberfaden über eine Feder geführt wird, die durch die Fadenspannung einen elektrischen Kontakt schließt.

Für die Unterfadenüberwachung werden zumeist berührungslose optische Methoden eingesetzt, wobei die Unterfadenüberwachung wegen der bestehenden Platzprobleme nicht selten beträchtliche Schwierigkeiten aufwirft. Aus diesem Grunde werden hierfür die berührungslosen Verfahren, wie etwa optische Methoden, eingesetzt, die jedoch aufgrund ihrer Staubempfindlichkeit nicht sehr zuverlässig sind.

In bezug auf eine Nähmaschine ist eine Einrichtung zur Fehlsticherkennung bekannt (US-A-4 170 951), in der die Oberfadenkraft gemessen wird. Auch die Druckschriften DE-C-38 39 733 und die DE-C-40 30 420 beschäftigen sich mit diesem Problem, ohne allerdings in den vorgestellten Lösungsansätzen voll zu überzeugen.

Ausgehend von den vorstehend dargelegten Nachteilen und Unzulänglichkeiten liegt der vorliegenden Erfindung die Aufgabe zugrunde, eine gattungsgemäße stichbildende Maschine so auszubilden, daß mit der Vorrichtung zum Erkennen von Fehlfunktionen im Bereich des Fadens nicht nur der Oberfaden, sondern in baulich integrierter Weise gleichzeitig auch der Unterfaden überwacht werden kann.

Diese Aufgabe wird bei einer stichbildenden Maschine gemäß dem Oberbegriff des Patentanspruchs 1 dadurch gelöst, daß die Vorrichtung mindestens eine Fadenstange aufweist, mittels der der Oberfaden umgelenkt ist, daß die Fadenstange aus der unbelasteten Ausgangslage entgegen einer Rückstellkraft in Richtung einer aus der Spannung des Oberfadens resultierenden, in der durch den umgelenkten Oberfaden aufgespannten Ebene liegenden Fadenkraft auslenkbar ist, daß der Fadenstange mindestens eine Erfassungseinrichtung zum Erfassen der durch die Fadenkraft erfolgten Auslenkung der Fadenstange zugeordnet ist und daß Auswertemittel vorgesehen sind, die
- mindestens einen Mittelwertbildner zum Bilden von jeweils mindestens einem Mittelwert für durch zeitliche Unterteilung gebildete Zeitbereiche mindestens eines von der Erfassungseinrichtung abgegebenen elektrischen Signals und
- mindestens einen vergleicher zum Vergleichen der jeweiligen Mittelwerte mit jeweils vorgegebenen Schwellenwerten aufweisen.

Ähnliche Vorrichtungen sind aus der DE-A-40 13 648 und aus der JP-A-1265-171 bekannt. Jedoch ist festzustellen, daß die in diesen Druckschriften dargelegten Vorrichtungen nur zur Überwachung der Oberfäden, nicht jedoch zur gleichzeitigen, baulich integrierten Überwachung des oder der Unterfäden dienen, so daß bei den in diesen Druckschriften vorgestellten Vorrichtungen eine Entscheidung dahingehend ausreicht, ob ein Signal vorhanden ist oder nicht.

Der eigentliche Signalverlauf wird bei den in der DE-A-40 13 648 und in der JP-A-1265-171 vorgestellten Lösungsansätzen nicht beachtet, was insofern einen entscheidenden Unterschied zur vorliegenden Erfindung darstellt, als bei der Erfindung gemäß deren Lehre ein Verfahren zum Erkennen von Fehlfunktionen im Bereich mindestens eines Fadens zum Sticken oder Nähen, nämlich mindestens eines Oberfadens und/oder mindestens eines Unterfadens, einer stichbildenden Maschine, insbesondere einer Stickmaschine, einer Nähmaschine oder einer Nähanlage, zur Verfügung gestellt wird, welches Verfahren die folgenden Schritte aufweist:
a) mindestens ein elektrisches Signal wird von mindestens einer Erfassungseinrichtung abgegeben,
b) für durch zeitliche Unterteilung gebildete Zeitbereiche des elektrischen Signals wird jeweils mindestens ein Mittelwert gebildet, und
c) das Vorliegen einer Fehlfunktion und/oder die Art der Fehlfunktion wird durch vergleichen der jeweiligen Mittelwerte mit jeweils vorgegebenen Schwellenwerten erkannt.

Indem bei der stichbildenden Maschine gemäß der vorliegenden Erfindung Auswertemittel vorgesehen sind, die mindestens einen Mittelwertbildner und mindestens einen Vergleicher aufweisen, wird für die durch zeitliche Unterteilung gebildeten Zeitbereiche des elektrischen Signals, das von der Erfassungseinrichtung abgegeben wird, jeweils mindestens ein Mittelwert gebildet, wobei das Vorliegen einer Fehlfunktion und/oder die Art der Fehlfunktion durch Vergleichen der jeweiligen Mittelwerte mit jeweils vorgegebenen Schwellenwerten erkannt wird.

Hierdurch kann mit der Vorrichtung zum Erkennen von Fehlfunktionen im Bereich des Fadens nicht nur der Oberfaden, sondern in baulich integrierter Weise gleichzeitig auch der Unterfaden überwacht werden.

Die stichbildende Maschine gemäß der vorliegenden Erfindung kann verschiedene bevorzugte Ausführungsformen aufweisen, die sich unabhängig voneinander dadurch auszeichnen,
- daß die Fadenstange einen kreisförmigen Querschnitt aufweist;
- daß die Auslenkung der Fadenstange im wesentlichen proportional zur Fadenkraft ist;
- daß die Fadenstange in ihren Endbereichen mit der Erfassungseinrichtung in Verbindung steht;
- daß die der Fadenstange zugewandten Bereiche der Erfassungseinrichtung im wesentlichen außerhalb eines Stickkopfs der stichbildenden Maschine und die von der Fadenstange abgewandten Bereiche der Erfassungseinrichtung im wesentlichen innerhalb des Stickkopfs der stichbildenden Maschine vorgesehen sind;
- daß der Stickkopf über mindestens zwei Oberfäden verfügt;
- daß sich die Oberfäden in ihrer Beschaffenheit, Dicke, Farbe, Qualität, Reißfestigkeit und/oder Stärke voneinander unterscheiden;
- daß jedem der Oberfäden ein Fadengeber zugeordnet ist;
- daß der Oberfaden zumindest teilweise um die Fadenstange herumgeführt ist, durch den Fadengeber hindurchgeführt ist und in eine Nähnadel eingefädelt ist;
- daß die Erfassungseinrichtung mindestens zwei Erfassungseinheiten aufweist;
- daß die Erfassungseinheiten voneinander beabstandet angeordnet sind;
- daß jede der Erfassungseinheiten aufweist:
   - mindestens ein mit der Fadenstange in Verbindung stehendes Biegeelement und
   - mindestens ein dem Biegeelement zugeordnetes Meßelement zum Erfassen der durch die Auslenkung der Fadenstange bestimmten Biegung des Biegeelements;
- daß die Biegeelemente balken-, stab- oder stangenförmig ausgebildet sind;
- daß die Fadenstange an einem Endbereich des Biegeelements angebracht ist;
- daß das Biegeelement an einem Endbereich einen vorspringenden Abschnitt aufweist, an dem die Fadenstange angebracht ist;
- daß die Biegung des Biegeelements im wesentlichen proportional zur Fadenkraft erfolgt;
- daß das Meßelement ein magnetisches Meßelement ist;
- daß das magnetische Meßelement mindestens einen Magneten und mindestens einen Hallsensor aufweist;
- daß der Magnet ein Permanentmagnet ist;
- daß der Permanentmagnet rechteckförmig ist;
- daß das Material des Permanentmagneten auf Eisen, Neodym und Bor basiert;
- daß der Magnet an einem Endbereich des Biegeelements angebracht ist;
- daß der Magnet an demselbem Endbereich des Biegeelements wie die Fadenstange angebracht ist;
- daß die Fadenstange und der Magnet auf voneinander abgewandten Seiten des Endbereichs des Biegeelements angebracht sind;
- daß dem Hallsensor mindestens eine Verstärkungsschaltung zugeordnet ist;
- daß bei hoher Fadenkraft ein Übersteuern der Verstärkungsschaltung erfolgt;
- daß der Hallsensor auf einer Platine vorgesehen ist;
- daß die Auswertemittel auf der Platine vorgesehen sind;
- daß die Platine mit dem Biegeelement in Verbindung steht;
- daß die Platine mit dem Endbereich des Biegeelements in Verbindung steht, der dem Endbereich des Biegeelements entgegengesetzt ist, an dem der Magnet angebracht ist;
- daß zwischen dem Magneten und dem Hallsensor ein Luftspalt vorgesehen ist, dessen Größe durch die Biegung des Biegeelements bestimmt ist;
- daß sich durch die Biegung des Biegeelements bestimmte Änderungen in der Größe des Luftspaltes im Bereich von etwa einigen wenigen Mikrometern bewegen;
- daß das vom Hallsensor abgegebene elektrische Meßsignal in Form eines elektrischen Spannungssignals im wesentlichen direkt proportional zur magnetischen Feldstärke ist;
- daß die Erfassungseinrichtung mindestens zwei Erfassungseinheiten aufweist;
- daß jede der Erfassungseinheiten für die Abgabe elektrischer Meßsignale ausgelegt ist;
- daß die Auswertemittel mindestens einen Summierer zum Aufsummieren der elektrischen Meßsignale aufweisen;
- daß die Auswertemittel mindestens einen Analog-/Digitalwandler aufweisen;
- daß die Auswertemittel als mindestens eine Verarbeitungseinheit ausgebildet sind;
- daß die Verarbeitungseinheit als Mikroprozessor ausgebildet ist; und/oder
- daß mindestens eine Anzeigeeinheit vorgesehen ist, mittels der das Vorliegen der Fehlfunktion und/oder die Art der Fehlfunktion anzeigbar ist.

Das Verfahren gemäß der vorliegenden Erfindung kann verschiedene vorteilhafte Weiterbildungen aufweisen, die sich unabhängig voneinander dadurch auszeichnen,
- daß ein erstes elektrisches Meßsignal von einer ersten Erfassungseinheit der Erfassungseinrichtung abgegeben wird und daß ein zweites elektrisches Meßsignal von einer zweiten Erfassungseinheit der Erfassungseinrichtung abgegeben wird;
- daß das erste elektrische Meßsignal und das zweite elektrische Meßsignal zum elektrischen Signal aufsummiert werden;
- daß das erste elektrische Meßsignal und das zweite elektrische Meßsignal vor dem Aufsummieren einer Analog-/Digitalumwandlung unterzogen werden;
- daß das erste elektrische Meßsignal und das zweite elektrische Meßsignal in der Verarbeitungseinheit zu einem elektrischen Signal aufsummiert werden;
- daß die jeweiligen Mittelwerte als arithmetische Mittelwerte oder als geometrische Mittelwerte gebildet werden;
- daß die jeweiligen Mittelwerte durch Integrieren gebildet werden;
- daß das elektrische Signal in zwei Zeitbereiche zeitlich unterteilt wird;
- daß der für den ersten zeitlichen Bereich gebildete erste Mittelwert dem Überwachen des Oberfadens zugeordnet wird;
- daß der für den ersten zeitlichen Bereich gebildete erste Mittelwert dem Vorgang des Ziehens des Oberfadens um eine für die stichbildende Maschine vorgesehene Spulenkapsel zugeordnet wird;
- daß der für den zweiten zeitlichen Bereich gebildete zweite Mittelwert dem Überwachen des Unterfadens zugeordnet wird;
- daß der für den zweiten zeitlichen Bereich gebildete zweite Mittelwert dem Vorgang des Festziehens der Verknotung durch einen für die stichbildende Maschine vorgesehenen Fadengeber zugeordnet wird;
- daß folgende Zustände erkennbar sind:
   - es liegt keine Fehlfunktion vor;
   - es liegt eine Fehlfunktion des Oberfadens vor;
   - es liegt eine Fehlfunktion des Unterfadens vor; und
   - es liegt ein Fehlstich vor;
- daß keine Fehlfunktion vorliegt, wenn der erste Mittelwert größer als der zugehörige erste Schwellenwert ist und wenn der zweite Mittelwert größer als der zugehörige zweite Schwellenwert ist;
- daß eine Fehlfunktion des Oberfadens vorliegt, wenn der erste Mittelwert kleiner als der zugehörige erste Schwellenwert ist und wenn der zweite Mittelwert kleiner als der zugehörige zweite Schwellenwert ist;
- daß eine Fehlfunktion des Unterfadens vorliegt, wenn der erste Mittelwert größer als der zugehörige erste Schwellenwert ist und wenn der zweite Mittelwert kleiner als der zugehörige zweite Schwellenwert ist;
- daß eine Fehlfunktion des Unterfadens vorliegt, wenn die Bedingung erfüllt ist, daß der gebildete zweite Mittelwert kleiner als vier Fünftel des zuvor gebildeten zweiten Mittelwertes ist;
- daß eine Fehlfunktion des Unterfadens vorliegt, wenn das Kriterium, daß der zweite Mittelwert kleiner als der zugehörige zweite Schwellenwert ist, und/oder wenn die Bedingung mindestens zweimal aufeinanderfolgend erfüllt wird;
- daß ein Fehlstich vorliegt, wenn der erste Mittelwert kleiner als der zugehörige erste Schwellenwert ist und wenn der zweite Mittelwert größer als der erste Schwellenwert ist;
- daß der erste Schwellenwert kleiner als der zweite Schwellenwert gewählt wird;
- daß der erste Schwellenwert in etwa halb so groß wie der zweite Schwellenwert gewählt wird;
- daß das erste elektrische Meßsignal und/oder das zweite elektrische Meßsignal durch einen Verstärkungsfaktor verstärkt werden;
- daß der Verstärkungsfaktor so gewählt wird, daß bei geringer Fadenkraft das erste elektrische Meßsignal und/oder das zweite elektrische Meßsignal in einer zum Erkennen von Fehlfunktionen im Bereich des Fadens ausreichenden Größe vorliegt;
- daß der erste Schwellenwert und/oder der zweite Schwellenwert bei geringer Fadenkraft vorgegeben werden;
- daß die Häufigkeit des Auftretens von Fehlfunktionen berechnet wird;
- daß die Häufigkeit des Auftretens von Fehlfunktionen angezeigt wird;
- daß bei Erkennen einer Fehlfunktion die Art der Fehlfunktion angezeigt wird;
- daß bei Erkennen einer Fehlfunktion des Oberfadens und/oder bei Erkennen einer Fehlfunktion des Unterfadens die stichbildende Maschine angehalten wird;
- daß für jeden Faden ein jeweiliger oberer Grenzwert der Fadenkraft und ein jeweiliger unterer Grenzwert der Fadenkraft vorgegeben werden;
- daß die Fadenkraft durch Ziehen am freien Ende des Fadens ermittelt wird;
- daß die ermittelte Fadenkraft mit dem oberen Grenzwert der Fadenkraft und/oder mit dem unteren Grenzwert der Fadenkraft verglichen wird; und/oder
- daß das Vorliegen einer Fadenkraft oberhalb des oberen Grenzwertes der Fadenkraft und/oder unterhalb des unteren Grenzwertes der Fadenkraft angezeigt wird.

Weitere Ausgestaltungen, Merkmale und Vorteile der vorliegenden Erfindung werden nachstehend in der Zeichnung anhand der Figuren 1 bis 5 beschrieben, durch die in exemplarischer Form ein Ausführungsbeispiel der stichbildenden Maschine gemäß der vorliegenden Erfindung veranschaulicht ist.

Es zeigt:
- Figur 1: eine Ausführungsform einer stichbildenden Maschine gemäß der vorliegenden Erfindung;
- Figur 2: eine Erfassungseinheit mit Platine der stichbildenden Maschine aus Figur 1;
- Figur 3: ein vom Hallsensor der stichbildenden Maschine aus Figur 1 abgegebenes elektrisches Spannungssignal;
- Figur 4: eine diagrammatische Darstellung des für den zweiten zeitlichen Bereich gebildeten zweiten Mittelwerts in Abhängigkeit von der Anzahl der Stiche; und
- Figur 5: eine diagrammatische Darstellung des für den ersten zeitlichen Bereich gebildeten ersten Mittelwerts und des für den zweiten zeitlichen Bereich gebildeten zweiten Mittelwerts in Abhängigkeit von der Zeit.

Gleiche oder ähnliche Bestandteile oder Merkmale der Erfindung sind in den Figuren 1 und 2 mit identischen Bezugszeichen versehen.

In Figur 1 ist eine Ausführungsform einer stichbildenden Maschine in Form einer Stickmaschine gemäß der vorliegenden Erfindung gezeigt. Die stichbildende Maschine weist einen Stickkopf 1 auf, der mit den für die Erfindung wesentlichen Bestandteilen dargestellt ist. Der Stickkopf 1 verfügt über mehrere Fäden in Form von Oberfäden 4 mit unterschiedlichen Eigenschaften und Farben, wobei allerdings zu jedem Zeitpunkt mit nur einem Oberfaden 4 gestickt wird.

Stellvertretend für mehrere Fäden, die in einem bestimmten Moment nicht zum Einsatz kommen, ist in Figur 1 der Fadengeber 2 bezeichnet; zum Sticken ist in Figur 1 der Fadengeber 3 in Aktion. Die Oberfäden 4 sind um die Fadenstange 5 gelegt und dann zum Fadengeber 2, 3 geführt; anschließend sind die Oberfäden 4 in die Nähnadeln 7, 8 eingefädelt.

Wie aus Figur 1 des weiteren hervorgeht, ist die Fadenstange 5 an ihren beiden Enden in Biegeelementen 6 befestigt. Jedes der Biegeelemente 6 weist an seinem freien Ende eine Permanentmagneten 9 auf, wobei sich gegenüber dem Permanentmagneten 9 über einem Luftspalt ein Hallsensor 10 befindet, der proportional zur magnetischen Feldstärke ein elektrisches Spannungssignal abgibt.

Der Hallsensor 10 ist mit der dazugehörigen Verstärkungsschaltung auf einer Platine 11 untergebracht, wobei das Biegeelement 6 auch an dieser Platine 11 befestigt ist, so daß der Luftspalt zwischen dem Permanentmagneten 9 und dem Hallsensor 10 eine eindeutig definierte Breite aufweist (vgl. Figur 2, in der eine Erfassungseinheit mit Platine 11 der stichbildenden Maschine aus Figur 1 schematisch dargestellt ist).

Durch die auf den Oberfaden 4 wirkende Fadenkraft wird der Luftspalt nun vergrößert. Da sich der Hallsensor 10 im Streufeld des Permanentmagneten 9 befindet, wird die am Hallsensor 10 gemessene magnetische Feldstärke geringer, wenn sich der Abstand des Hallsensors 10 zum Permanentmagneten 9 vergrößert. Hierbei ist eine Abstandsänderung von einigen wenigen Millimetern ausreichend, um ein auswertbares Signal zu erzeugen.

Die aus der Spannung des Oberfadens 4 resultierende, in der durch den umgelenkten Oberfaden 4 aufgespannten Ebene liegende Fadenkraft verformt über die Fadenstange 5 die beiden Biegeelemente 6. Die Kraftverteilung auf die Biegeelemente 6 hängt hierbei davon ab, in welcher Lage die Fadenkraft auf die Fadenstange 5 wirkt.

Demnach variiert die Kraft auf ein Biegeelement 6 mit der Lage des Arbeitsfadens. Die Summe der beiden Kräfte auf die Biegeelemente 6 ist hierbei jedoch gleich der doppelten Fadenkraft. Um die Fadenkraft in diesem Zusammenhang zu erfassen, werden die Signale der beiden Meßelemente 9, 10 summiert, wobei die Summierung der Signale in einem Mikroprozessor nach der Analog-/Digitalumwandlung der Signale erfolgt.

Wie bereits vorstehend ausgeführt, wirkt auf die Fadenstange 5 abgesehen von einer geringen Reibung durch die gewählte Fadenführung die doppelte Fadenkraft, Durch diese hohe, zur Messung zur Verfügung stehende Kraft ist es möglich, die Federkonstante der Biegeelemente 6 hoch zu wählen. Wenn das Biegeelement 6 aus seiner Ruhelage abgelenkt und danach losgelassen wird, schwingt sein freies Ende mit dem Permanentmagneten 9 mit einer geringen Dämpfungskonstante um seine Ruhelage.

Um das Meßsignal nicht zu verfälschen, müßte die Eigenfrequenz des Biegeelements 6 wesentlich höher als der Frequenzbereich des Meßsignals liegen. Dies wird bei der vorliegenden Erfindung dadurch erreicht, daß die doppelte Fadenkraft als Meßkraft ausgenutzt wird und mithin das Biegeelement 6 steif ausgewählt werden kann.

Im vorliegenden Ausführungsbeispiel der Figuren 1 und 2 beträgt die Eigenfrequenz, mit der die Meßelemente 9, 10 schwingen, ein Vielfaches der Nutzfrequenz bei der höchsten Drehzahl der stichbildenden Maschine, so daß die Eigenfrequenz des Meßsystems entweder durch eine elektrische Filterung oder durch eine angepaßte Signalverarbeitung unterdrückt werden kann.

Figur 3 zeigt ein typisches, vom Hallsensor 10 der stichbildenden Maschine aus Figur 1 abgegebenes elektrisches Spannungssignal, wobei sowohl der Oberfaden 4 als auch der Unterfaden vorhanden ist. Das Spannungssignal, das in einem festen Verhältnis zur Maschinenwelle steht, zeigt zwei Maxima, wobei das erste Maximum entsteht, wenn der Oberfaden 4 um die Spulenkapsel gezogen wird; das zweite Maximum entsteht, wenn der Fadengeber 3 die Verknotung festzieht.

Hieraus folgt, daß weder das erste Maximum noch das zweite Maximum entsteht, wenn der Oberfaden 4 gebrochen oder sein Vorrat zu Ende gegangen ist. Wenn der Unterfaden bricht bzw. reißt oder sein Vorrat zu Ende geht, wird das zweite Maximum des Spannungssignals kleiner, während das erste Maximum hiervon unbeeinflußt bleibt.

Bei einem sogenannten Fehlstich sind zwar sowohl der Oberfaden 4 als auch der Unterfaden vorhanden, jedoch findet keine Verknotung statt, weil der Greifer die Schlinge des Oberfadens nicht greifen konnte. Die Häufigkeit dieses Zustands, der unter verschiedenen Einflüssen in der stichbildenden Maschine entsteht, stellt insofern ein Gütekriterium dar, als ein seltenes Auftreten von Fehlstichen für die Güte der stichbildenden Maschine spricht. Hierbei entsteht bei einem Fehlstich das erste Maximum nicht, wohingegen das zweite Maximum in der Amplitude im Vergleich zur normalen Stichbildung wesentlich kleiner ist.

Mithin können demnach die folgenden verschiedenen Zustände vorliegen:
- es liegt keine Fehlfunktion FK vor;
- es liegt eine Fehlfunktion FO des Oberfadens 4 vor;
- es liegt eine Fehlfunktion FU des Unterfadens vor; und
- es liegt ein Fehlstich FS vor.

Um diese verschiedenen Zustände zu erkennen, wird das in Figur 3 dargestellte, vom Hallsensor 10 der stichbildenden Maschine aus Figur 1 abgegebene elektrische Spannungssignal in zwei zeitliche Bereiche eingeteilt bzw. unterteilt, wobei die Einteilung bzw. Unterteilung durch ein Winkelsignal von der Hauptwelle durchgeführt wird. Im ersten Bereich des Spannungssignals, der sich bis φ_{A} erstreckt, wird der Oberfaden 4 überwacht bzw. kontrolliert. Im zweiten Bereich des Spannungssignals, der sich von φ_{A} bis φ_{E} erstreckt, wird der Unterfaden überwacht bzw. kontrolliert.

Anstelle nun den jeweiligen Maximalwert innerhalb der beiden Abschnitte einer Schwellenwertoperation zu unterziehen, werden zunächst arithmetische Mittelwerte M1 und M2 gebildet (vgl. Figur 4, die eine diagrammatische Darstellung des für den zweiten zeitlichen Bereich gebildeten zweiten Mittelwerts M2 in Abhängigkeit von der Anzahl der Stiche zeigt, sowie Figur 5, die eine diagrammatische Darstellung des für den ersten zeitlichen Bereich gebildeten ersten Mittelwerts M1 und des für den zweiten zeitlichen Bereich gebildeten zweiten Mittelwerts M2 in Abhängigkeit von der Zeit zeigt).

Diese Werte an den Winkelpunkten φ_{A} (erster Mittelwert M1) und φ_{E} (zweiter Mittelwert M2) stellen dann die Entscheidungsgrößen dar. Diese Mittelwerte M1 und M2 sind relativ unabhängig von der Drehzahl der stichbildenden Maschine und werden von den Eigenschwingungen des Meßsystems kaum beeinflußt, weil diese Mittelwerte M1 und M2 durch Integrieren ermittelt werden. Vor diesem Hintergrund liefern Schwingungen mit höheren Frequenzen nur einen ausgesprochen geringen Beitrag zu den Mittelwerten M1 und M2 des Spannungssignals.

Der Zustand, daß keine Fehlfunktion FK vorliegt, kann daran erkannt werden, daß sowohl der erste Mittelwert M1 über dem entsprechenden Schwellenwert S1 als auch der zweite Mittelwert M2 über dem entsprechenden Schwellenwert S2 liegt.

Der Zustand, daß eine Fehlfunktion FO des Oberfadens 4 vorliegt, kann daran erkannt werden, daß sowohl der erste Mittelwert M1 unter dem ihm zugeordneten Schwellenwert S1 als auch der zweite Mittelwert M2 unter dem ihm zugeordneten Schwellenwert S2 liegt.

Der Zustand, daß eine Fehlfunktion FU des Unterfadens vorliegt, kann anhand des Mittelwerts M2 erkannt werden. Wenn der Mittelwert M2 unter dem zugehörigen Schwellenwert S2 liegt, muß dies nicht unbedingt durch eine Fehlfunktion FU des Unterfadens bedingt sein, sondern kann auch durch einen Fehlstich FS verursacht sein. Um eine diesbezügliche Entscheidung treffen zu können, wird die Änderung des Spannungssignals über mehrere Stiche hinweg verfolgt. Wenn der Vorrat an Unterfaden im Begriffe ist, zu Ende zu gehen, zeigt das Signal des Mittelwerts M2 den in Figur 4 angegebenen Verlauf:

Bei Stich n erfolgt die Verknotung nicht mehr, weil kein Unterfaden mehr vorhanden ist. Das Signal des Mittelwerts M2 bei Stich n-1 ist zwar größer als der zugeordnete Schwellenwert S2, jedoch kleiner als das Signal des Mittelwerts M2 bei Stich n-2. Wenn der Schwellenwert S2 bei Stich n unterschritten wird, betrachtet man den Gradienten des Signals des Mittelwerts M2 in den letzten drei Stadien.

Bei einem Signalverlauf, wie er in Figur 4 abgebildet ist, ist der Vorrat an Unterfaden zu Ende gegangen. Wenn der Unterfaden bricht oder reißt, bleibt der Mittelwert M2 über mehrere Stiche hinweg unter seinem Schwellenwert S2, ohne zuvor eine abnehmende Tendenz in der Signalhöhe in Form eines negativen Gradienten zu zeigen. In einem derartigen Fall kann beispielsweise nach drei Stichen die Entscheidung getroffen werden.

Der Zustand schließlich, daß ein Fehlstich FS vorliegt (in Figur 5 zum Zeitpunkt T), kann daran erkannt werden, daß der erste Mittelwert M1 unter dem entsprechenden Schwellenwert S1 liegt, wohingegen der zweite Mittelwert M2 über diesem Schwellenwert S1 liegt.

Dieser erste Schwellenwert S1 ist niedriger als der zweite Schwellenwert S2 gewählt (vgl. Figur 5), wobei der erste Schwellenwert S1 in etwa halb so groß wie der zweite Schwellenwert S2 für das Signal des Mittelwerts M2 bei der Unterfadenerkennung ist.

Der durch die Verstärkungsschaltung bedingte Verstärkungsfaktor ist so eingestellt, daß ein ausreichender Spannungspegel bei minimaler Fadenkraft vorliegt. Der erste Schwellenwert S1 und der zweite Schwellenwert S2 werden dann bei dieser Fadenkraft bzw. bei dieser Fadenspannung festgelegt. Zu ergänzen ist in diesem Zusammenhang, daß die Verstärkungsschaltung bei sehr hoher Fadenkraft übersteuert werden kann. Hierdurch wird jedoch die Arbeitsweise des Gesamtsystems in keiner Form beeinträchtigt, weil die Signale beim Auftreten von Fehlern ohnehin schwächer werden.

Da in der beschriebenen Vorrichtung die Fadenkraft gemessen wird, bestünde die Möglichkeit, dem Bediener der stichbildenden Maschine bei der Fadenkrafteinstellung die Fadenkraft anzuzeigen, woraufhin der Bediener dann die geforderte Kraft einstellen könnte.

Eine weitaus effektivere Variante besteht jedoch darin, die Fadenkraft mit einem unteren Grenzwert und mit einem oberen Grenzwert zu vergleichen und eine Anzeige vorzusehen, wenn die Fadenkraft nicht im vorgesehenen Bereich zwischen dem unteren Grenzwert und dem oberen Grenzwert liegt.

Der untere Grenzwert und der obere Grenzwert werden in der Einstellphase musterabhängig von der Zentralsteuerung an die Stickköpfe 1 mitgeteilt; hierbei können innerhalb eines Stickkopfes 1 die Fäden 4 in Abhängigkeit von der Beschaffenheit und von der Sorte verschiedene untere und/oder obere Grenzwerte aufweisen.

## Patentansprüche

1. Stichbildende Maschine, insbesondere Stickmaschine, Nähmaschine oder Nähanlage, mit mindestens einem Faden zum Sticken oder Nähen, nämlich mit mindestens einem Oberfaden (4) und mit mindestens einem Unterfaden, und mit einer Vorrichtung zum Erkennen von Fehlfunktionen (FO, FU, FS) im Bereich des Fadens,
**dadurch gekennzeichnet,**
**daß** die Vorrichtung mindestens eine Fadenstange (5) aufweist, mittels der der Oberfaden (4) umgelenkt ist, daß die Fadenstange (5) aus der unbelasteten Ausgangslage entgegen einer Rückstellkraft in Richtung einer aus der Spannung des Oberfadens (4) resultierenden, in der durch den umgelenkten Oberfaden (4) aufgespannten Ebene liegenden Fadenkraft auslenkbar ist, daß der Fadenstange (5) mindestens eine Erfassungseinrichtung zum Erfassen der durch die Fadenkraft erfolgten Auslenkung der Fadenstange (5) zugeordnet ist und daß Auswertemittel vorgesehen sind, die
- mindestens einen Mittelwertbildner zum Bilden von jeweils mindestens einem Mittelwert (M1, M2) für durch zeitliche Unterteilung gebildete Zeitbereiche mindestens eines von der Erfassungseinrichtung abgegebenen elektrischen Signals und
- mindestens einen Vergleicher zum Vergleichen der jeweiligen Mittelwerte (M1, M2) mit jeweils vorgegebenen Schwellenwerten (S1, S2)
aufweisen.

2. Stichbildende Maschine gemäß Anspruch 1, **dadurch gekennzeichnet, daß** die Fadenstange (5) einen kreisförmigen Querschnitt aufweist.

3. Stichbildende Maschine gemäß Anspruch 1 oder 2, **dadurch gekennzeichnet, daß** die Auslenkung der Fadenstange (5) im wesentlichen proportional zur Fadenkraft ist.

4. Stichbildende Maschine gemäß mindestens einem der Ansprüche 1 bis 3, **dadurch gekennzeichnet, daß** die Fadenstange (5) in ihren Endbereichen mit der Erfassungseinrichtung in Verbindung steht.

5. Stichbildende Maschine gemäß mindestens einem der Ansprüche 1 bis 4, **dadurch gekennzeichnet, daß** die der Fadenstange (5) zugewandten Bereiche der Erfassungseinrichtung im wesentlichen außerhalb eines Stickkopfs (1) der stichbildenden Maschine und die von der Fadenstange (5) abgewandten Bereiche der Erfassungseinrichtung im wesentlichen innerhalb des Stickkopfs (1) der stichbildenden Maschine vorgesehen sind.

6. Stichbildende Maschine gemäß mindestens einem der Ansprüche 1 bis 5, **dadurch gekennzeichnet, daß** der Stickkopf (1) über mindestens zwei Oberfäden (4) verfügt.

7. Stichbildende Maschine gemäß Anspruch 6, **dadurch gekennzeichnet, daß** sich die Oberfäden (4) in ihrer Beschaffenheit, Dicke, Farbe, Qualität, Reißfestigkeit und/oder Stärke voneinander unterscheiden.

8. Stichbildende Maschine gemäß Anspruch 6 oder 7, **dadurch gekennzeichnet, daß** jedem der Oberfäden (4) ein Fadengeber (2, 3) zugeordnet ist.

9. Stichbildende Maschine gemäß Anspruch 8, **dadurch gekennzeichnet, daß** der Oberfaden (4) zumindest teilweise um die Fadenstange (5) herumgeführt ist, durch den Fadengeber (2, 3) hindurchgeführt ist und in eine Nähnadel (7, 8) eingefädelt ist.

10. Stichbildende Maschine gemäß mindestens einem der Ansprüche 1 bis 9, **dadurch gekennzeichnet, daß** die Erfassungseinrichtung mindestens zwei Erfassungseinheiten aufweist.

11. Stichbildende Maschine gemäß Anspruch 10, **dadurch gekennzeichnet, daß** die Erfassungseinheiten voneinander beabstandet angeordnet sind.

12. Stichbildende Maschine gemäß Anspruch 10 oder 11, **dadurch gekennzeichnet, daß** jede der Erfassungseinheiten aufweist:
- mindestens ein mit der Fadenstange (5) in Verbindung stehendes Biegeelement (6) und
- mindestens ein dem Biegeelement (6) zugeordnetes Meßelement (9, 10) zum Erfassen der durch die Auslenkung der Fadenstange (5) bestimmten Biegung des Biegeelements (6).

13. Stichbildende Maschine gemäß Anspruch 12, **dadurch gekennzeichnet, daß** die Biegeelemente (6) balken-, stab- oder stangenförmig ausgebildet sind.

14. Stichbildende Maschine gemäß Anspruch 12 oder 13, **dadurch gekennzeichnet, daß** die Fadenstange (5) an einem Endbereich des Biegeelements (6) angebracht ist.

15. Stichbildende Maschine gemäß Anspruch 14, **dadurch gekennzeichnet, daß** das Biegeelement (6) an einem Endbereich einen vorspringenden Abschnitt aufweist, an dem die Fadenstange (5) angebracht ist.

16. Stichbildende Maschine gemäß mindestens einem der Ansprüche 12 bis 15, **dadurch gekennzeichnet, daß** die Biegung des Biegeelements (6) im wesentlichen proportional zur Fadenkraft erfolgt.

17. Stichbildende Maschine gemäß mindestens einem der Ansprüche 12 bis 16, **dadurch gekennzeichnet, daß** das Meßelement (9, 10) ein magnetisches Meßelement ist.

18. Stichbildende Maschine gemäß Anspruch 17, **dadurch gekennzeichnet, daß** das magnetische Meßelement mindestens einen Magneten (9) und mindestens einen Hallsensor (10) aufweist.

19. Stichbildende Maschine gemäß Anspruch 18, **dadurch gekennzeichnet, daß** der Magnet (9) ein Permanentmagnet ist.

20. Stichbildende Maschine gemäß Anspruch 19, **dadurch gekennzeichnet, daß** der Permanentmagnet rechteckförmig ist.

21. Stichbildende Maschine gemäß Anspruch 19 oder 20, **dadurch gekennzeichnet, daß** das Material des Permanentmagneten auf Eisen, Neodym und Bor basiert.

22. Stichbildende Maschine gemäß mindestens einem der Ansprüche 18 bis 21, **dadurch gekennzeichnet, daß** der Magnet (9) an einem Endbereich des Biegeelements (6) angebracht ist.

23. Stichbildende Maschine gemäß Anspruch 14 oder 15 und gemäß Anspruch 22, **dadurch gekennzeichnet, daß** der Magnet (9) an demselbem Endbereich des Biegeelements (6) wie die Fadenstange (5) angebracht ist.

24. Stichbildende Maschine gemäß Anspruch 23, **dadurch gekennzeichnet, daß** die Fadenstange (5) und der Magnet (9) auf voneinander abgewandten Seiten des Endbereichs des Biegeelements (6) angebracht sind.

25. Stichbildende Maschine gemäß mindestens einem der Ansprüche 18 bis 24, **dadurch gekennzeichnet, daß** dem Hallsensor (10) mindestens eine Verstärkungsschaltung zugeordnet ist.

26. Stichbildende Maschine gemäß Anspruch 25, **dadurch gekennzeichnet, daß** bei hoher Fadenkraft ein Übersteuern der Verstärkungsschaltung erfolgt.

27. Stichbildende Maschine gemäß mindestens einem der Ansprüche 18 bis 26, **dadurch gekennzeichnet, daß** der Hallsensor (10) auf einer Platine (11) vorgesehen ist.

28. Stichbildende Maschine gemäß Anspruch 27, **dadurch gekennzeichnet, daß** die Auswertemittel auf der Platine (11) vorgesehen sind.

29. Stichbildende Maschine gemäß Anspruch 27 oder 28, **dadurch gekennzeichnet, daß** die Platine (11) mit dem Biegeelement (6) in Verbindung steht.

30. Stichbildende Maschine gemäß mindestens einem der Ansprüche 22 bis 24 und gemäß Anspruch 29, **dadurch gekennzeichnet, daß** die Platine (11) mit dem Endbereich des Biegeelements (6) in Verbindung steht, der dem Endbereich des Biegeelements (6) entgegengesetzt ist, an dem der Magnet (9) angebracht ist.

31. Stichbildende Maschine gemäß mindestens einem der Ansprüche 18 bis 30, **dadurch gekennzeichnet, daß** zwischen dem Magneten (9) und dem Hallsensor (10) ein Luftspalt vorgesehen ist, dessen Größe durch die Biegung des Biegeelements (6) bestimmt ist.

32. Stichbildende Maschine gemäß Anspruch 31, **dadurch gekennzeichnet, daß** sich durch die Biegung des Biegeelements (6) bestimmte Änderungen in der Größe des Luftspaltes im Bereich von etwa einigen wenigen Mikrometern bewegen.

33. Stichbildende Maschine gemäß mindestens einem der Ansprüche 18 bis 32, **dadurch gekennzeichnet, daß** das vom Hallsensor (10) abgegebene elektrische Meßsignal in Form eines elektrischen Spannungssignals im wesentlichen direkt proportional zur magnetischen Feldstärke ist.

34. Stichbildende Maschine gemäß mindestens einem der Ansprüche 1 bis 33, **dadurch gekennzeichnet, daß** die Erfassungseinrichtung mindestens zwei Erfassungseinheiten aufweist.

35. Stichbildende Maschine gemäß Anspruch 34, **dadurch gekennzeichnet, daß** jede der Erfassungseinheiten für die Abgabe elektrischer Meßsignale ausgelegt ist.

36. Stichbildende Maschine gemäß Anspruch 35, **dadurch gekennzeichnet, daß** die Auswertemittel mindestens einen Summierer zum Aufsummieren der elektrischen Meßsignale aufweisen.

37. Stichbildende Maschine gemäß mindestens einem der Ansprüche 1 bis 36, **dadurch gekennzeichnet, daß** die Auswertemittel mindestens einen Analog-/Digitalwandler aufweisen.

38. Stichbildende Maschine gemäß mindestens einem der Ansprüche 1 bis 37, **dadurch gekennzeichnet, daß** die Auswertemittel als mindestens eine Verarbeitungseinheit ausgebildet sind.

39. Stichbildende Maschine gemäß Anspruch 38, **dadurch gekennzeichnet, daß** die Verarbeitungseinheit als Mikroprozessor ausgebildet ist.

40. Stichbildende Maschine gemäß mindestens einem der Ansprüche 1 bis 39, **dadurch gekennzeichnet, daß** mindestens eine Anzeigeeinheit vorgesehen ist, mittels der das Vorliegen der Fehlfunktion (FO, FU, FS) und/oder die Art der Fehlfunktion (FO, FU, FS) anzeigbar ist.

41. Verfahren zum Erkennen von Fehlfunktionen (FO, FU, FS) im Bereich mindestens eines Fadens zum Sticken oder Nähen, nämlich mindestens eines Oberfadens (4) und/oder mindestens eines Unterfadens, einer stichbildenden Maschine, insbesondere einer Stickmaschine, einer Nähmaschine oder einer Nähanlage, gemäß mindestens einem der Ansprüche 1 bis 40,
**gekennzeichnet durch**
die folgenden Schritte:
a) mindestens ein elektrisches Signal wird von mindestens einer Erfassungseinrichtung abgegeben,
b) für **durch** zeitliche Unterteilung gebildete Zeitbereiche des elektrischen Signals wird jeweils mindestens ein Mittelwert (M₁, M₂) gebildet, und
c) das Vorliegen einer Fehlfunktion (FO, FU, FS) und/oder die Art der Fehlfunktion (FO, FU, FS) wird **durch** Vergleichen der jeweiligen Mittelwerte (M1, M2) mit jeweils vorgegebenen Schwellenwerten (S1, S2) erkannt.

42. Verfahren gemäß Anspruch 41, **dadurch gekennzeichnet, daß** ein erstes elektrisches Meßsignal von einer ersten Erfassungseinheit der Erfassungseinrichtung abgegeben wird und daß ein zweites elektrisches Meßsignal von einer zweiten Erfassungseinheit der Erfassungseinrichtung abgegeben wird.

43. Verfahren gemäß Anspruch 42, **dadurch gekennzeichnet, daß** das erste elektrische Meßsignal und das zweite elektrische Meßsignal zum elektrischen Signal aufsummiert werden.

44. Verfahren gemäß Anspruch 43, **dadurch gekennzeichnet, daß** das erste elektrische Meßsignal und das zweite elektrische Meßsignal vor dem Auf summieren einer Analog-/Digitalumwandlung unterzogen werden.

45. Verfahren gemäß Anspruch 43 oder 44, **dadurch gekennzeichnet, daß** das erste elektrische Meßsignal und das zweite elektrische Meßsignal in der Verarbeitungseinheit zu einem elektrischen Signal aufsummiert werden.

46. Verfahren gemäß mindestens einem der Ansprüche 41 bis 45, **dadurch gekennzeichnet, daß** die jeweiligen Mittelwerte (M1, M2) als arithmetische Mittelwerte oder als geometrische Mittelwerte gebildet werden.

47. Verfahren gemäß mindestens einem der Ansprüche 41 bis 46, **dadurch gekennzeichnet, daß** die jeweiligen Mittelwerte (M1, M2) durch Integrieren gebildet werden.

48. Verfahren gemäß mindestens einem der Ansprüche 41 bis 47, **dadurch gekennzeichnet, daß** das elektrische Signal in zwei Zeitbereiche zeitlich unterteilt wird.

49. Verfahren gemäß Anspruch 48, **dadurch gekennzeichnet, daß** der für den ersten zeitlichen Bereich gebildete erste Mittelwert (M1) dem Überwachen des Oberfadens (4) zugeordnet wird.

50. Verfahren gemäß Anspruch 49, **dadurch gekennzeichnet, daß** der für den ersten zeitlichen Bereich gebildete erste Mittelwert (M1) dem Vorgang des Ziehens des Oberfadens (4) um eine für die stichbildende Maschine vorgesehene Spulenkapsel zugeordnet wird.

51. Verfahren gemäß mindestens einem der Ansprüche 48 bis 50, **dadurch gekennzeichnet, daß** der für den zweiten zeitlichen Bereich gebildete zweite Mittelwert (M2) dem Überwachen des Unterfadens zugeordnet wird.

52. Verfahren gemäß Anspruch 51, **dadurch gekennzeichnet, daß** der für den zweiten zeitlichen Bereich gebildete zweite Mittelwert (M2) dem Vorgang des Festziehens der Verknotung durch einen für die stichbildende Maschine vorgesehenen Fadengeber (2, 3) zugeordnet wird.

53. Verfahren gemäß mindestens einem der Ansprüche 41 bis 52, **dadurch gekennzeichnet, daß** folgende Zustände erkennbar sind:
- es liegt keine Fehlfunktion (FK) vor;
- es liegt eine Fehlfunktion (FO) des Oberfadens (4) vor;
- es liegt eine Fehlfunktion (FU) des Unterfadens vor; und
- es liegt ein Fehlstich (FS) vor.

54. Verfahren gemäß Anspruch 53, **dadurch gekennzeichnet, daß** keine Fehlfunktion (FK) vorliegt, wenn der erste Mittelwert (M1) größer als der zugehörige erste Schwellenwert (S1) ist und wenn der zweite Mittelwert (M2) größer als der zugehörige zweite Schwellenwert (S2) ist.

55. Verfahren gemäß Anspruch 53 oder 54, **dadurch gekennzeichnet, daß** eine Fehlfunktion (FO) des Oberfadens (4) vorliegt, wenn der erste Mittelwert (M1) kleiner als der zugehörige erste Schwellenwert (S1) ist und wenn der zweite Mittelwert (M2) kleiner als der zugehörige zweite Schwellenwert (S2) ist.

56. Verfahren gemäß mindestens einem der Ansprüche 53 bis 55, **dadurch gekennzeichnet, daß** eine Fehlfunktion (FU) des Unterfadens vorliegt, wenn der erste Mittelwert (M1) größer als der zugehörige erste Schwellenwert (S1) ist und wenn der zweite Mittelwert (M2) kleiner als der zugehörige zweite Schwellenwert (S2) ist.

57. Verfahren gemäß Anspruch 56, **dadurch gekennzeichnet, daß** eine Fehlfunktion (FU) des Unterfadens vorliegt, wenn die Bedingung erfüllt ist, daß der gebildete zweite Mittelwert (M2) kleiner als vier Fünftel des zuvor gebildeten zweiten Mittelwertes (M2) ist.

58. Verfahren gemäß Anspruch 56 oder 57, **dadurch gekennzeichnet, daß** eine Fehlfunktion (FU) des Unterfadens vorliegt, wenn das Kriterium, daß der zweite Mittelwert (M2) kleiner als der zugehörige zweite Schwellenwert (S2) ist, und/oder wenn die Bedingung mindestens zweimal aufeinanderfolgend erfüllt wird.

59. Verfahren gemäß mindestens einem der Ansprüche 53 bis 58, **dadurch gekennzeichnet, daß** ein Fehlstich (FS) vorliegt, wenn der erste Mittelwert (M1) kleiner als der zugehörige erste Schwellenwert (S1) ist und wenn der zweite Mittelwert (M2) größer als der erste Schwellenwert (S1) ist.

60. Verfahren gemäß mindestens einem der Ansprüche 41 bis 59, **dadurch gekennzeichnet, daß** der erste Schwellenwert (S1) kleiner als der zweite Schwellenwert (S2) gewählt wird.

61. Verfahren gemäß Anspruch 60, **dadurch gekennzeichnet, daß** der erste Schwellenwert (S1) in etwa halb so groß wie der zweite Schwellenwert (S2) gewählt wird.

62. Verfahren gemäß mindestens einem der Ansprüche 41 bis 61, **dadurch gekennzeichnet, daß** das erste elektrische Meßsignal und/oder das zweite elektrische Meßsignal durch einen Verstärkungsfaktor verstärkt werden.

63. Verfahren gemäß Anspruch 62, **dadurch gekennzeichnet, daß** der Verstärkungsfaktor so gewählt wird, daß bei geringer Fadenkraft das erste elektrische Meßsignal und/oder das zweite elektrische Meßsignal in einer zum Erkennen von Fehlfunktionen (FO, FU, FS) im Bereich des Fadens ausreichenden Größe vorliegt.

64. Verfahren gemäß mindestens einem der Ansprüche 41 bis 63, **dadurch gekennzeichnet, daß** der erste Schwellenwert (S1) und/oder der zweite Schwellenwert (S2) bei geringer Fadenkraft vorgegeben werden.

65. Verfahren gemäß mindestens einem der Ansprüche 41 bis 64, **dadurch gekennzeichnet, daß** die Häufigkeit des Auftretens von Fehlfunktionen (FO, FU, FS) berechnet wird.

66. Verfahren gemäß mindestens einem der Ansprüche 41 bis 65, **dadurch gekennzeichnet, daß** die Häufigkeit des Auftretens von Fehlfunktionen (FO, FU, FS) angezeigt wird.

67. Verfahren gemäß mindestens einem der Ansprüche 41 bis 66, **dadurch gekennzeichnet, daß** bei Erkennen einer Fehlfunktion (FO, FU, FS) die Art der Fehlfunktion (FO, FU, FS) angezeigt wird.

68. Verfahren gemäß mindestens einem der Ansprüche 41 bis 67, **dadurch gekennzeichnet, daß** bei Erkennen einer Fehlfunktion (FO) des Oberfadens (4) und/oder bei Erkennen einer Fehlfunktion (FU) des Unterfadens die stichbildende Maschine angehalten wird.

69. Verfahren gemäß mindestens einem der Ansprüche 41 bis 68, **dadurch gekennzeichnet, daß** für jeden Faden ein jeweiliger oberer Grenzwert der Fadenkraft und ein jeweiliger unterer Grenzwert der Fadenkraft vorgegeben werden.

70. Verfahren gemäß Anspruch 69, **dadurch gekennzeichnet, daß** die Fadenkraft durch Ziehen am freien Ende des Fadens ermittelt wird.

71. Verfahren gemäß Anspruch 70, **dadurch gekennzeichnet, daß** die ermittelte Fadenkraft mit dem oberen Grenzwert der Fadenkraft und/oder mit dem unteren Grenzwert der Fadenkraft verglichen wird.

72. Verfahren gemäß Anspruch 71, **dadurch gekennzeichnet, daß** das Vorliegen einer Fadenkraft oberhalb des oberen Grenzwertes der Fadenkraft und/oder unterhalb des unteren Grenzwertes der Fadenkraft angezeigt wird.

## Claims

1. Stitch-forming machine, in particular embroidery machine, sewing machine or sewing plant, with at least one thread for embroidering or sawing, to be precise with at least one over-thread (4) and with at least one under-thread, and with a device for the detection of malfunctions (FO, FU, FS) in the region of the thread, **characterized in that** the device has at least one thread rod (5), by means of which the over-thread (4) is deflected, **in that** the thread rod (5) is capable of being deflected out of the non-loaded initial position, counter to a return force, in the direction of a thread force resulting from the tension of the over-thread (4) and lying in the plane spanned by the deflected over-thread (4), **in that** the thread rod (5) is assigned at least one detection means for detecting the deflection of the thread rod (5) which has taken place due to the thread force, and **in that** evaluation means are provided, which have
- at least one mean-value former for the formation of in each case at least one mean value (M1, M2) for time segments, formed by time subdivision, of at least one electrical signal emitted by the detection means, and
- at least one comparator for comparing the respective mean values (M1, M2) with in each case predetermined threshold values (S1, S2).

2. Stitch-forming machine according to Claim 1, **characterized in that** the thread rod (5) has a circular cross section.

3. Stitch-forming machine according to Claim 1 or 2, **characterized in that** the deflection of the thread rod (5) is essentially proportional to the thread force.

4. Stitch-forming machine according to at least one of Claims 1 to 3, **characterized in that** the thread rod (5) is connected in its end regions to the detection means.

5. Stitch-forming machine according to at least one of Claims 1 to 4, **characterized in that** the regions of the detection means which face the thread rod (5) are provided essentially outside an embroidery head (1) of the stitch-forming machine and the regions of the detection means which face away from the thread rod (5) are provided essentially inside the embroidery head (1) of the stitch-forming machine.

6. Stitch-forming machine according to at least one of Claims 1 to 5, **characterized in that** the embroidery head (1) has at least two over-threads (4).

7. Stitch-forming machine according to Claim 6, **characterized in that** the over-threads (4) differ from one another in their nature, thickness, colour, quality, tearing resistance and/or strength.

8. Stitch-forming machine according to Claim 6 or 7, **characterized in that** each of the over-threads (4) is assigned a thread take-up lever (2, 3).

9. Stitch-forming machine according to Claim 8, **characterized in that** the over-thread (4) is guided at least partially around the thread rod (5), is guided through the thread take-up lever (2, 3) and is threaded into a sewing needle (7, 8).

10. Stitch-forming machine according to at least one of Claims 1 to 9, **characterized in that** the detention means has at least two detection units.

11. Stitch-forming machine according to Claim 10, **characterized in that** the detection units are arranged at a distance from one another.

12. Stitch-forming machine according to Claim 10 or 11, **characterized in that** each of the detection units has:
- at least one bending element (6) connected to the thread rod (5), and
- at least one measuring element (9, 10), assigned to the bending element (6), for detecting the bending of the bending element (6) determined by the deflection of the thread rod (5).

13. Stitch-forming machine according to Claim 12, **characterized in that** the bending elements (6) are of beam-shaped, bar-shaped or rod-shaped design.

14. Stitch-forming machine according to Claim 12 or 13, characzerized in than the thread rod (5) is mounted at one end region of the bending element (6).

15. Stitch-forming machine according to Claim 14, **characterized in that** the bending element (6) has at one end region a projecting portion on which the thread rod (5) is mounted.

16. Stitch-forming machine according to at least one of Claims 12 to 15, **characterized in** chat the bending of the bending element (6) takes place essentially proportionally to the thread force.

17. stitch-forming machine according to at least one of Claims 12 to 16, **characterized in that** the measuring element (9, 10) is a magnetic measuring element.

18. Stitch-forming machine according to Claim 17, **characterized in that** the magnetic measuring element has at least one magnet (9) and at least one Hall sensor (10).

19. Stitch-forming machine according to Claim 18, **characterized in that** the magnet (9) is a permanent magnet.

20. Stitch-forming machine according to Claim 19, **characterized in that** the permanent magnet is rectangular.

21. Stitch-forming machine according to Claim 19 or 20, **characterized in that** the material of the permanent magnet is based on iron, neodymium and boron.

22. Stitch-forming machine according to at least one of Claims 18 to 21, **characterized in** chat the magnet (9) is mounted on one end region of the bending element (6).

23. Stitch-forming machine according to claim 14 or 15 and according to Claim 22, **characterized in that** the magnet (9) is mounted on the same end region of the bending element (6) as the thread rod (5).

24. Stitch-forming machine according to Claim 23, **characterized in that** the thread rod (5) and the magnet (9) are mounted on sides of the end region of the bending element (6) which face away from one another.

25. Stitch-forming machine according to at least one of Claims 18 to 24, **characterized in that** the Hall sensor (10) is assigned at least one amplifying circuit.

26. Stitch-forming machine according to Claim 25, **characterized in that**, in the case of a high thread force, an overdrive of the amplifying circuit takes place.

27. Stitch-forming machine according to at least one of Claims 18 to 26, **characterized in that** the Hall sensor (10) is provided on a board (11).

28. Stitch-forming machine according to Claim 27, **characterized in** chat the evaluation means are provided on the board (11).

29. Stitch-forming machine according to Claim 27 or 28, **characterized in that** the board (11) is connected to the bending element (6).

30. Stitch-forming machine according to at least one of Claims 22 to 24 and according to Claim 29, **characterized in that** the board (11) is connected to the end region of the bending element (6) which is opposite the end region of the bending element (6) on which the magnet (9) is mounted.

31. Stitch-forming machine according to at least one of Claims 18 to 30, **characterized in that** between the magnet (9) and the Hall sensor (10) is provided an air gap, the size of which is determined by the bending of the bending element (6).

32. Stitch-forming machine according to Claim 31, **characterized in that** changes in the size of the air gap which are determined by the bending of the bending element (6) move within the range of about a few micrometers.

33. Stitch-forming machine according to at least one of Claims 18 to 32, **characterised in that** the electrical measurement signal emitted by the Hall sensor (10), in the form of an electrical voltage signal, is essentially directly proportional to the magnetic field strength.

34. Stitch-forming machine according to at least one of Claims 2 to 33, **characterized in that** the detection means has at least two detection units.

35. Stitch-forming machine according to Claim 34, **characterized in that** each of the detection units is designed for the emission of electrical measurement signals.

36. Stitch-forming machine according to Claim 35, **characterized in that** the evaluation means have at least one summer for summing up the electrical measurement signals.

37. Stitch-forming machine according to at least one of Claims 1 to 36, **characterized in that** the evaluation means have at least one analogue/digital converter.

38. Stitch-forming machine according to at least one of Claims 1 to 37, **characterized in that** the evaluation means are designed as at least one processing unit.

39. Stitch-forming machine according to Claim 38, **characterized in that** the processing unit is designed as a microprocessor.

40. Stitch-forming machine according to at least one of Claims 1 co 39, **characterized in that** at least one indicator unit is provided, by means of which the presence of the malfunction (FO, FU, FS) and/or the type of malfunction (FO, FU, FS) can be indicated.

41. Method for the detection of malfunctions (FO, FU, FS) in the region of at least one thread for embroidering or sewing, to be precise at least one over-thread (4) and/or at least one under-thread, of a stitch-forming machine, in particular of an embroidery machine, a sewing machine or a sewing plant, according to at lest one of Claims 1 to 40, **characterized by** the following steps:
a) at least one electrical signal is emitted by at least one detection means,
b) in each case at least one mean value (M1, M2) is formed for time segments of the electrical Signal which are formed by time subdivision, and
c) the presence of a malfunction (FO, FU, FS) and/or the type of malfunction (FO, FU, FS) is detected by the comparison of the respective mean values (M1, M2) with in each case predetermined threshold values (S1, S2).

42. Method according to Claim 41, **characterized in that** a first electrical measurement signal is emitted by a first detection unit of the detection means, and **in that** a second electrical measurement signal is emitted by a second detection unit of the detection means.

43. Method according to claim 42, **characterized in that** the first electrical measurement signal and the second electrical measurement signal are summed up to form the electrical signal.

44. Method according to Claim 43, **characterized in that** the first electrical measurement signal and the second electrical measurement signal are subjected to analogue-digital conversion before being summed up.

45. Method according to Claim 43 or 44, **characterized in that** the first electrical measurement signal and the second electrical measurement signal are summed up in the processing unit to form an electrical signal.

46. Method according to at least one of Claims 41 to 45, **characterized in that** the respective mean values (M1, M2) are formed as arithmetic mean values or as geometric mean values.

47. Method according to at least one of Claims 41 to 46, **characterized in that** the respective mean values (M1, M2) are formed by integration.

48. Method according to at least one of Claims 41 to 47, **characterized in that** the electrical signal is time-subdivided into two time segments.

49. Method according to Claim 48, **characterized in that** the first mean value (M1) formed for the first time segment is assigned to the monitoring of the over-thread (4).

50. Method according to Claim 49, **characterized in that** the first mean value (M1) formed for the first time segment is assigned to the operation of drawing the over-thread (4) around a bobbin case provided with a stitch-forming machine.

51. Method according to at least one of Claims 48 to 50, **characterized in that** the second mean value (M2) formed for the second time segment is assigned to the monitoring of the under-thread.

52. Method according to Claim 51, **characterized in that** the second mean value (M2) formed for the second time segment is assigned to the operation of tightening the knotting by a thread take-up lever (2, 3) provided for the stitch-forming machine.

53. Method according to at least one of Claims 41 to 52, **characterized in that** the following states can be detected:
- there is no malfunction (FK);
- there is a malfunction (FO) of the over-thread (4);
- there is a malfunction (FU) of the under-thread; and
- there is a false stitch (FS).

54. Method according to Claim 53, **characterized in that** there is no malfunction (FK) when the first mean value (M1) is higher than the associated first threshold value (S1) and when the second mean value (M2) is higher than the associated second threshold value (S2).

55. Method according to Claim 53 or 54, **characterized in that** there is a malfunction (FO) of the over-thread (4) when the first mean value (M1) is lower than the associated first threshold value (S1) and when the second mean value (M2) is lower than the associated second threshold value (S2).

56. Method according to at least one of Claims 53 to 55, **characterised in that** there is a malfunction (FU) of the under-thread when the first mean value (M1) is higher than the associated first threshold value (S1) and when the second mean value (M2) is lower than the associated second threshold value (S2).

57. Method according to Claim 56, **characterized in that** there is a malfunction (FU) of the under-thread when the condition that the second mean value (M2) formed is lower than four fifths of the previously formed second mean value (M2) is fulfilled.

58. Method according to claim 56 or 57, **characterized in that** there is a malfunction (FU) of the under-thread when the criterion that the second mean value (M2) is lower than the associated second threshold value (S2) and/or when the condition is fulfilled at least twice in succession.

59. Method according to at least one of Claims 53 to 58, **characterized in that** a false stitch (FS) is present when the first mean value (M1) is lower than the associated first threshold value (S1) and when the second mean value (M2) is higher than the first threshold value (S1).

60. Method according to at least one of Claims 41 to 59, **characterized in that** the first threshold value (S1) is selected Sower than the second threshold value (S2).

61. Method according to Claim 60, **characterized in that** the first threshold value (S1) is selected approximately half as high as the second threshold value (S2).

62. Method according to at least one of Claims 41 to 61, **characterized in that** the first electrical measurement signal and/or the second electrical measurement signal are amplified by means of an amplification factor.

63. Method according to Claim 62, **characterized in that** the amplification factor is selected such that, in the case of a low thread force, the first electrical measurement signal and/or the second electrical measurement signal is of a size sufficient for the detection of malfunctions (FO, FU, FS) in the region of the thread.

64. Method according to at least one of Claims 41 to 63, **characterised in that** the first threshold value (S1) and/or the second threshold value (S2) are predetermined in the case of a low thread force.

65. Method according to at least one of Claims 41 to 64, **characterized in that** the frequency of the occurrence of malfunctions (FO, FU, FS) is calculated.

66. Method according to at as one of Claims 41 to 65, **characterized in that** the frequency of the occurrence of malfunctions (FO, FU, FS) is indicated.

67. Method according to at least one of Claims 41 to 66, **characterized in that**, in the case of the detection of a malfunction (FO, FU, FS), the type of malfunction (FO, FU, FS) is indicated.

68. Method according to at least one of Claims 41 to 67, **characterized in that**, in the case of the detection of a malfunction (FO) of the over-thread (4) and/or in the case of the detection of a malfunction (FU) of the under-thread, the stitch-forming machine is stopped.

69. Method according to at least one of Claims 41 to 68, **characterised in that** a respective upper limit value of the thread force and a respective lower limit value of the thread force are predetermined for each thread.

70. Method according to Claim 69, **characterized in that** the thread force is determined by a pull on the free end of the thread.

71. Method according to Claim 70, **characterized in that** the thread force determined is compared with the upper limit value of the thread force and/or with the lower limit value of the thread force.

72. Method according to Claim 71, **characterized in that** the presence of a thread force above the upper limit value of the thread force and/or below the lower limit value of the thread force is indicated.

## Revendications

1. Machine formant des points de couture, en particulier machine à broder, machine à coudre ou installation de couture, avec au moins un fil pour broder ou coudre, à savoir avec au moins un fil supérieur (4) et au moins un fil inférieur, et avec un dispositif de détection des anomalies de fonctionnement (FO, FU, FS) dans la zone du fil, **caractérisée en ce que** le dispositif présente au moins une tige de fil (5), au moyen de laquelle le fil supérieur (4) est changé de direction, **en ce que** la tige de fil (5) peut être déviée à partir de la position initiale non chargée, en s'opposant à une force de rappel, dans la direction d'une force de fil résultant de la tension du fil supérieur (4) située dans le plan formé par le fil supérieur (4) changeant de direction, **en ce qu'**au moins un dispositif de saisie destiné à saisir la déviation de la tige de fil (5) provoquée par la force du fil est associé à la tige de fil (5) et que des moyens d'évaluation sont prévus, lesquels présentent
- au moins un dispositif de formation de moyenne pour former chacun au moins une moyenne (M1, M2) pour des zones de temps formées par une division dans le temps d'au moins un signal électrique délivré par le dispositif de saisie et
- au moins un comparateur pour comparer les différentes moyennes (M1, M2) avec des valeurs de seuils (S1, S2) prédéterminées.

2. Machine formant des points de couture selon la revendication 1, **caractérisée en ce que** la tige de fil (5) présente une section circulaire.

3. Machine formant des points de couture selon la revendication 1 ou 2, **caractérisée en ce que** la déviation de la tige de fil (5) est essentiellement proportionnelle à la force du fil.

4. Machine formant des points de couture selon au moins l'une des revendications 1 à 3, **caractérisée en ce que** la tige de fil (5) est en liaison, dans ses zones d'extrémité, avec le dispositif de saisie.

5. Machine formant des points de couture selon au moins l'une des revendications 1 à 4, **caractérisée en ce que** les zones du dispositif de saisie tournées vers la tige de fil (5) sont prévues essentiellement à l'extérieur d'une tête à broder (1) de la machine à former des points et les zones du dispositif de saisie opposées à la tige de fil (5) sont essentiellement prévues à l'intérieur de la tête à broder (1) de la machine formant des points.

6. Machine formant des points de couture selon au moins l'une des revendications 1 à 5, **caractérisée en ce que** la tête à broder (1) dispose d'au moins deux fils supérieurs (4).

7. Machine formant des points de couture selon la revendication 6, **caractérisée en ce que** les fils supérieurs (4) se distinguent les uns des autres du point de vue de leur nature, épaisseur, couleur, qualité, résistance à la rupture et/ou force.

8. Machine à former des points de couture selon la revendication 6 ou 7, **caractérisée en ce qu'**un releveur de fil (2, 3) est associé à chacun des fils supérieurs (4).

9. Machine formant des points de couture selon la revendication 8, **caractérisée en ce que** le fil supérieur (4) est guidé au moins en partie autour de la tige de fil (5), passe à travers le releveur de fil (2, 3) et est enfilé dans une aiguille (7, 8).

10. Machine formant des points de couture selon au moins l'une des revendications 1 à 9, **caractérisée en ce que** le dispositif de saisie présente au moins deux unités de saisie.

11. Machine formant des points de couture selon la revendication 10, **caractérisée en ce que** les unités de saisie sont disposées écartées l'une de l'autre.

12. Machine formant des points de couture selon la revendication 10 ou 11, **caractérisée en ce que** chacune des unités de saisie présente :
- au moins un élément de flexion (6) en liaison avec la tige de fil (5) et
- au moins un élément de mesure (9, 10) associé à l'élément de flexion (6) pour saisir la flexion de l'élément de flexion (6) déterminée par la déviation de la tige de fil (5).

13. Machine formant des points de couture selon la revendication 12, **caractérisée en ce que** les éléments de flexion (6) sont en forme de tringle, barre ou tige.

14. Machine formant des points de couture selon la revendication 12 ou 13, **caractérisée en ce que** la tige de fil (5) est disposée à une zone d'extrémité de l'élément de flexion (6).

15. Machine formant des points de couture selon la revendication 14, **caractérisée en ce que** l'élément de flexion (6) présente à une zone d'extrémité un segment en saillie sur lequel est disposée la tige de fil (5).

16. Machine formant des points de couture selon au moins l'une des revendications 12 à 15, **caractérisée en ce que** la flexion de l'élément de flexion (6) est essentiellement proportionnelle à la force du fil.

17. Machine formant des points de couture selon au moins l'une des revendications 12 à 16, **caractérisée en ce que** l'élément de mesure (9, 10) est un élément de mesure magnétique.

18. Machine formant des points de couture selon la revendication 17, **caractérisée en ce que** l'élément magnétique présente au moins un aimant (9) et au moins un capteur à effet Hall (10).

19. Machine formant des points de couture selon la revendication 18, **caractérisée en ce que** l'aimant (9) est un aimant permanent.

20. Machine formant des points de couture selon la revendication 19, **caractérisée en ce que** l'aimant permanent est rectangulaire.

21. Machine formant des points de couture selon la revendication 19 ou 20, **caractérisée en ce que** la matière de l'aimant permanent est à base de néodyme, fer, bore.

22. Machine formant des points de couture selon au moins l'une des revendications 18 à 21, **caractérisée en ce que** l'aimant (9) est disposé à une zone d'extrémité de l'élément de flexion (6).

23. Machine formant des points de couture selon la revendication 14 ou 15 et selon la revendication 22, **caractérisée en ce que** l'aimant (9) est disposé à la même zone d'extrémité de l'élément de flexion (6) que la tige de fil (5).

24. Machine formant des points de couture selon la revendication 23, **caractérisée en ce que** la tige de fil (5) et l'aimant (9) sont disposés sur des faces opposées l'une à l'autre de la zone d'extrémité de l'élément de flexion (6).

25. Machine formant des points de couture selon au moins l'une des revendications 18 à 24, **caractérisée en ce qu'**au moins un circuit d'amplification est associé au capteur à effet Hall (10).

26. Machine formant des points de couture selon la revendication 25, **caractérisée en ce qu'**une saturation du montage d'amplification se produit lors d'une force élevée du fil.

27. Machine formant des points de couture selon au moins l'une des revendications 18 à 26, **caractérisée en ce que** le capteur à effet Hall (10) est prévu sur une platine (11).

28. Machine formant des points de couture selon la revendication 27, **caractérisée en ce que** les moyens d'évaluation sont prévus sur la platine (11).

29. Machine formant des points de couture selon la revendication 27 ou 28, **caractérisée en ce que** la platine (11) est en liaison avec l'élément de flexion (6).

30. Machine formant des points de couture selon au moins l'une des revendications 22 à 24 et selon la revendication 29, **caractérisée en ce que** la platine (11) est en liaison avec la zone d'extrémité de l'élément de flexion (6) qui est opposée à la zone d'extrémité de l'élément de flexion (6) à laquelle l'aimant (9) est disposé.

31. Machine formant des points de couture selon au moins l'une des revendications 18 à 30, **caractérisée en ce qu'**il est prévu, entre l'aimant (9) et le capteur à effet Hall (10), un espace d'air dont la dimension est déterminée par la flexion de l'élément de flexion (6).

32. Machine formant des points de couture selon la revendication 31, **caractérisée en ce que** la flexion de l'élément de flexion (6) entraîne des variations de la dimension de l'espace d'air de l'ordre d'environ quelques microns.

33. Machine formant des points de couture selon au moins l'une des revendication 18 à 32, **caractérisée en ce que** le signal de mesure électrique délivré par le capteur à effet Hall (10) sous la forme d'un signal de tension électrique est essentiellement directement proportionnel à l'intensité de champ magnétique.

34. Machine formant des points de couture selon au moins l'une des revendications 1 à 33, **caractérisée en ce que** le dispositif de saisie présente au moins deux unité de saisie.

35. Machine formant des points de couture selon la revendication 34, **caractérisée en ce que** chacune des unités de saisie est conçue pour délivrer des signaux de mesure électriques.

36. Machine formant des points de couture selon la revendication 35, **caractérisée en ce que** les moyens d'évaluation présentent au moins un additionneur analogique pour additionner les signaux de mesure électriques.

37. Machine formant des points de couture selon au moins l'une des revendications 1 à 36, **caractérisée en ce que** les moyens d'évaluation présentent au moins un convertisseur analogique/numérique.

38. Machine formant des points de couture selon au moins l'une des revendications 1 à 37, **caractérisée en ce que** les moyens d'évaluation sont conçus comme au moins une unité de traitement.

39. Machine formant des points de couture selon la revendication 38, **caractérisée en ce que** l'unité de traitement est conçue comme un microprocesseur.

40. Machine formant des points de couture selon au moins l'une des revendications 1 à 39, **caractérisée en ce qu'**il est prévu au moins une unité d'affichage permettant d'afficher la présence de l'anomalie de fonctionnement (FO, FU, FS) et/ou la nature de ladite anomalie (FO, FU, FS).

41. Procédé de détection d'anomalies (FO, FU, FS) dans la zone d'au moins un fil à broder ou à coudre, à savoir d'au moins un fil supérieur (4) et/ou d'au moins un fil inférieur, d'une machine formant des points, en particulier d'une machine à broder, d'une machine à coudre ou d'une installation de couture selon au moins l'une des revendications 1 à 40, **caractérisé par** les opérations suivantes :
a) au moins un signal électrique est délivré par au moins un dispositif de saisie,
b) au moins une moyenne (M1, M2) est formée pour chacune des zones de temps du signal électrique formées par division dans le temps et
c) la présence d'une anomalie (FO, FU, FS) et/ou la nature de l'anomalie (FO, FU, FS) est/sont détectée(s) par comparaison des différentes valeurs moyennes (M1, M2) avec des valeurs de seuil prédéterminées (S1, S2).

42. Procédé selon la revendication 41, **caractérisé en ce qu'**un premier signal de mesure électrique est délivré par une première unité de saisie du dispositif de saisie et un second signal de mesure électrique est délivré par une deuxième unité de saisie du dispositif de saisie.

43. Procédé selon la revendication 42, **caractérisé en ce que** le premier signal de mesure électrique et le deuxième signal de mesure électrique sont additionnés en un signal électrique.

44. Procédé selon la revendication 43, **caractérisé en ce que** le premier signal de mesure électrique et le deuxième signal de mesure électrique sont soumis à une conversion analogique/numérique avant d'être additionnés.

45. Procédé selon la revendication 43 ou 44, **caractérisé en ce que** le premier signal de mesure électrique et le deuxième signal de mesure électrique sont additionnés en un signal électrique dans l'unité de traitement.

46. Procédé selon au moins l'une des revendications 41 à 45, **caractérisé en ce que** les différentes valeurs moyennes (M1, M2) sont formées comme des moyennes arithmétiques ou comme des moyennes géométriques.

47. Procédé selon au moins l'une des revendications 41 à 46, **caractérisé en ce que** les différentes valeurs moyennes (M1, M2) sont formées par intégration.

48. Procédé selon au moins l'une des revendications 41 à 47, **caractérisé en ce que** le signal électrique est divisé dans le temps en deux zones de temps.

49. Procédé selon la revendication 48, **caractérisé en ce que** la première valeur moyenne (M1) formée pour la première zone dans le temps est associée à la surveillance du fil supérieur (4).

50. Procédé selon la revendication 49, **caractérisé en ce que** la première valeur moyenne (M1) formée pour la première zone dans le temps est associée au processus de traction du fil supérieur (4) autour d'une boîte à canette prévue pour la machine formant des points de couture.

51. Procédé selon au moins l'une des revendications 48 à 50, **caractérisé en ce que** la deuxième valeur moyenne (M2) formée pour la deuxième zone dans le temps est associée à la surveillance du fil inférieur.

52. Procédé selon la revendication 51, **caractérisé en ce que** la deuxième valeur moyenne (M2) formée pour la deuxième zone dans le temps est associée au processus de serrage du noeud par un releveur de fil (2, 3) prévu pour la machine formant des points de couture.

53. Procédé selon au moins l'une des revendications 41 à 52, **caractérisé en ce que** les états suivants peuvent être détectés :
- il n'y a pas d'anomalie de fonctionnement (FK) ;
- il y a une anomalie (FO) du fil supérieur (4) ;
- il y a une anomalie (FU) du fil inférieur ;
- il y a une anomalie de point (FS).

54. Procédé selon la revendication 53, **caractérisé en ce qu'**il n'y a pas d'anomalie (FK) lorsque la première valeur moyenne (M1) est supérieure à la première valeur de seuil correspondante (S1) et lorsque la deuxième valeur moyenne (M2) est supérieure à la deuxième valeur de seuil correspondante (S2).

55. Procédé selon la revendication 53 ou 54, **caractérisé en ce qu'**il y a une anomalie (FO) du fil supérieur (4) lorsque la première valeur moyenne (M1) est inférieure à la première valeur de seuil correspondante (S1) et lorsque la deuxième valeur moyenne (M2) est inférieure à la deuxième valeur de seuil correspondante (32).

56. Procédé selon au moins l'une des revendications 53 à 55, **caractérisé en ce qu'**il y a une anomalie (FU) du fil inférieur lorsque la première valeur moyenne (M1) est supérieure à la première valeur de seuil correspondante (M1) et lorsque la deuxième valeur moyenne (M2) est inférieure à la deuxième valeur de seuil correspondante (S2).

57. Procédé selon la revendication 56, **caractérisé en ce qu'**il y a une anomalie (FU) du fil inférieur lorsque la condition selon laquelle la deuxième valeur moyenne (M2) formée est inférieure à quatre cinquièmes de la deuxième valeur moyenne (M2) formée précédemment est remplie.

58. Procédé selon la revendication 56 ou 57, **caractérisé en ce qu'**il y a une anomalie (FU) du fil inférieur, lorsque le critère selon lequel la deuxième valeur moyenne (M2) est inférieure à la deuxième valeur de seuil correspondante (S2) est rempli et/ou lorsque la condition est remplie au moins deux fois successivement.

59. Procédé selon au moins l'une des revendications 53 à 58, **caractérisé en ce qu'**il y a une anomalie de point (FS) lorsque la première valeur moyenne (M1) est inférieure à la première valeur de seuil correspondante (S1) et lorsque la deuxième valeur moyenne (M2) est supérieure à la première valeur de seuil (S1).

60. Procédé selon au moins l'une des revendications 41 à 59, **caractérisé en ce que** la première valeur de seuil (S1) est choisie inférieure à la deuxième valeur de seuil (S2).

61. Procédé selon la revendication 60, **caractérisé en ce que** la première valeur de seuil (S1) est choisie environ égale à la moitié de la deuxième valeur de seuil (S2).

62. Procédé selon au moins l'une des revendications 41 à 61, **caractérisé en ce que** le premier signal de mesure électrique et/ou le deuxième signal de mesure électrique sont amplifiés par un facteur d'amplification.

63. Procédé selon la revendication 62, **caractérisé en ce que** le facteur d'amplification est choisi de façon que, pour une force réduite du fil, le premier signal de mesure électrique et/ou le deuxième signal de mesure électrique est d'une grandeur suffisante pour détecter des anomalies (FO, FU, FS) dans la zone du fil.

64. Procédé selon au moins l'une des revendications 41 à 63, **caractérisé en ce que** la première valeur de seuil (S1) et/ou la deuxième valeur de seuil (S2) sont prévues pour une force de fil réduite.

65. Procédé selon au moins l'une des revendications 41 à 64, **caractérisé en ce que** la fréquence de l'apparition d'anomalies (FO, FU, FS) est calculée.

66. Procédé selon au moins l'une des revendications 41 à 65, **caractérisé en ce que** la fréquence de l'apparition d'anomalies (FO, FU, FS) est affichée.

67. Procédé selon au moins l'une des revendications 41 à 66, **caractérisé en ce que**, lors de la détection d'une anomalie, (FO, FU, FS) la nature de l'anomalie (FO, FU, FS) est affichée.

68. Procédé selon au moins l'une des revendications 41 à 67, **caractérisé en ce que** la machine formant des points est arrêtée lors de la détection d'une anomalie (FO) du fil supérieur (4) et/ou lors de la détection d'une anomalie (FU) du fil inférieur.

69. Procédé selon au moins l'une des revendications 41 à 68, **caractérisé en ce qu'**une valeur limite supérieure de la force du fil et une valeur inférieure de la force du fil sont prédéterminées pour chaque fil.

70. Procédé selon la revendication 69, **caractérisé en ce que** la force du fil est obtenue par traction à l'extrémité libre du fil.

71. Procédé selon la revendication 70, **caractérisé en ce que** la force du fil obtenue est comparée avec la valeur limite supérieure de la force du fil et/ou avec la valeur limite inférieure de la force du fil.

72. Procédé selon la revendication 71, **caractérisé en ce que** la présence d'une force du fil située au-dessus de la valeur limite supérieure de la force du fil et/ou au-dessous de la valeur limite inférieure de la force du fil est affichée.
